# EUROPÄISCHE PATENTSCHRIFT

(11) **EP 2 718 558 B1**
(45) Veröffentlichungstag und Bekanntmachung des Hinweises auf die Patenterteilung: **08.06.2016**
(21) Anmeldenummer: 12716423.4
(22) Anmeldetag: 24.04.2012
(51) Int. Cl.: F02M 61/18, F02M 61/16

(54) **EINSPRITZVENTIL FÜR BRENNKRAFTMASCHINEN**
INJECTION VALVE FOR INTERNAL COMBUSTION ENGINES
SOUPAPE D'INJECTION POUR MOTEURS À COMBUSTION INTERNE

(30) Priorität: 09.06.2011 DE 102011077268
(43) Veröffentlichungstag der Anmeldung: 16.04.2014
(73) Patentinhaber: Robert Bosch GmbH, 70442 Stuttgart (DE)
(72) Erfinder: VORBACH, Marco, 71691 Freiberg (DE)
(86) Internationale Anmeldenummer: PCT/EP2012/057466
(87) Internationale Veröffentlichungsnummer: WO 2012/167990

(56) Entgegenhaltungen:
- WO-A1-03/093669
- WO-A1-2005/064150
- WO-A1-2010/121767
- DE-A1-102005 036 950
- FR-A1- 2 528 915

## Beschreibung

### Stand der Technik

Die Erfindung geht aus von einem Einspritzventil für Brennkraftmaschinen nach dem Oberbegriff des Anspruchs 1.

Ein bekanntes, als sog. Mehrloch-Einspritzventil ausgeführtes Brennstoffeinspritzventil für Brennkraftmaschinen (DE 10 2005 036 951 A1) weist einen einen hohlzylindrischen Ventilsitzträger abschließenden Ventilsitzkörper auf, der eine mit einer Brennstoffzuführung in Verbindung stehende Ventilkammer begrenzt. In dem Ventilsitzkörper sind ein Ventilsitz in Form einer die Achse des Ventilsitzkörpers konzentrisch umschließenden Ringfläche sowie eine Mehrzahl von Spritzlöchern ausgebildet. Der Ventilsitz bildet mit einem Schließkörper eines im Ventilsitzträger axial verschiebbar angeordneten Ventilglieds einen die Spritzlöcher abschließenden Dichtsitz. Das Ventilglied ist von einer den Schließkopf auf den Ventilsitz aufpressenden Ventilschließfeder beaufschlagt. Mittels eines auf das Ventilglied wirkenden elektromagnetischen Aktors kann der Schließkopf gegen die Rückstellkraft der Ventilschließfeder mehr oder weniger weit vom Ventilsitz abgehoben werden. Jedes der Mehrzahl der Spritzlöcher weist einen stromaufwärtigen, querschnittskleinen Locheintrittsabschnitt mit einer Locheintrittsöffnung und einen stromabwärtigen, querschnittsgrößeren Lochaustrittsabschnitt mit einer Lochaustrittsöffnung auf. Die Locheintrittsöffnungen aller Spritzlöcher liegen innerhalb der den Ventilsitz bildenden Ringfläche am Ventilkörper und die Lochaustrittsöffnungen aller Spritzlöcher in der von der Ventilkammer abgekehrten, konvexen äußeren Körperwand des Ventilsitzkörpers.

Bei einem solchen Einspritzventil mit im Querschnitt gestuften Spritzlöchern im Ventilsitzkörper, die in stromabwärtiger Richtung eine Vergrößerung ihres Lochquerschnitts besitzen, ist die Neigung zur Belagbildung aus verbranntem Kraftstoff und Verkokung und damit die Gefahr des Zusetzen des freien Querschnitts der Spritzlöcher reduziert. Es hat sich jedoch gezeigt, dass die am Ende der Einspritzung aus den Spritzlöchern austretende Strömung aufgrund ihrer Trägheit im Nachlauf ein Unterdruckgebiet erzeugt, das den während der Einspritzung an der Lochwand der Lochaustrittsabschnitte aufgebauten Kraftstofffilm in Richtung Austrittskante der Lochaustrittsöffnungen zieht. Hier werden einerseits die anhaftenden Kraftstofflamellen durch die motorische Verbrennung in Ablagerungen umgewandelt und andererseits nichtanhaftende Kraftstofflamellen in den Brennraum eingetragen. Letztere nehmen durch die schlechte Aufbereitungsgüte nur ungenügend an der Verbrennung teil, was zu einem Anstieg der Russemission führt.

### Offenbarung der Erfindung

Das erfindungsgemäße Einspritzventil mit den Merkmalen des Anspruchs 1 hat den Vorteil, dass durch die alle Lochaustrittsabschnitte der Spritzlöcher verbindenden Nut von außen Luft in die Lochaustrittsabschnitte einströmen kann, so dass eine ausreichende Belüftung gegeben ist und damit die Druckverhältnisse in den Lochaustrittsabschnitten positiv verändert werden. In der Ventilschließphase wird in den Lochaustrittsabschnitten jetzt kein Unterdruck mehr durch die austretende Nachlaufströmung erzeugt, der den während der Einspritzphase an den Wandflächen der Lochaustrittsabschnitte aufgebauten Kraftstofffilm in Richtung Lochaustrittsöffnungen zieht. Das Austreten des Kraftstofffilms aus den Lochaustrittsöffnungen wird unterbunden, und die durch die motorische Verbrennung entstehenden Ablagerungen treten nicht an den zerstäubungskritischen Lochaustrittsöffnungen, sondern im Innern der Lochaustrittsabschnitte auf und sind damit nicht mehr abgasrelevant. Damit kann die Rußemmission der Brennkraftmaschine über deren Lebensdauer hinweg weitgehend konstant gehalten und der mit zunehmender Lebensdauer bisher einhergehender Anstieg der Rußemmission im Abgas vermieden werden.

Durch die in den weiten Ansprüchen aufgeführten Maßnahmen sind vorteilhafte Weiterbildungen und Verbesserungen des im Anspruch 1 angegebenen Einspritzventils möglich.

Aus der FR 2 528 915 A ist bereits ein Einspritzventil für Brennkraftmaschinen bekannt, das mit einem von einem Ventilsitz und einem Schließkopf eines Ventilglieds gebildeten Dichtsitz ausgeführt ist. Außerdem besitzt das Einspritzventil mehrere, stromabwärts des Dichtsitzes angeordnete Spritzlöchern, die jeweils mindestens einen stromaufwärtigen Locheintrittsabschnitt mit kleinstem Lochquerschnitt und einer Locheintrittsöffnung und einen stromabwärtigen Lochaustrittsabschnitt mit größtem Lochquerschnitt und einer Lochaustrittsöffnung aufweisen, wobei die Spritzlöcher dabei einen konstanten Durchmesser über ihre gesamte Länge besitzen, so dass der kleinste Lochquerschnitt und der größte Lochquerschnitt gleich sind. Die Lochaustrittsabschnitte der Spritzlöcher münden in einer am Düsenkörper eingebrachten Nut, die eine größere Öffnungsweite als die Lochaustrittsabschnitte der Spritzlöcher hat.

Gemäß einer vorteilhaften Ausführungsform der Erfindung ist die Nutbreite kleiner als der Durchmesser der Lochaustrittsöffnungen. Dadurch wird in den Lochaustrittsabschnitten eine Verwirbelung der von außen einströmenden Luft erzielt, was eine sehr gute Belüftung der Lochaustrittsabschnitte gewährleistet.

Gemäß einer vorteilhaften Ausführungsform der Erfindung sind die Lochaustrittsöffnungen auf einem Teilerkreis angeordnet und die die Lochaustrittsöffnungen verbindende Nut kreisringförmig ausgeführt.

### Kurze Beschreibung der Zeichnungen

Die Erfindung ist anhand eines in den Zeichnungen dargestellten Ausführungsbeispiels in der nachfolgenden Beschreibung näher erläutert. Es zeigen:
Figur 1 ausschnittweise einen Längsschnitt eines Einspritzventils für eine Brennkraftmaschine,
Figur 2 eine Unteransicht des Einspritzventils in Figur 1,
Figur 3 ausschnittweise eine Draufsicht gemäß Pfeil III in Figur 1,
Figur 4 einen Schnitt längs der Linie IV - IV in Figur 3.

Das in Figur 1 ausschnittweise mit seinem abspritzseitigen Ende im Längsschnitt schematisch skizzierte Einspritzventil zum Einspritzen von Kraftstoff in einen Verbrennungszylinder einer Brennkraftmaschine weist einen hülsenförmigen Ventilsitzträger 11 auf, der aus einem hier nicht dargestellten Ventilgehäuse herausragt und an seinem freien Ende mit einem Ventilsitzkörper 12 abgeschlossen ist. An der eine Ventilkammer 13 begrenzenden Innenwand des Ventilsitzkörpers 12 ist ein Ventilsitz 14 in Form einer zur Achse des Ventilsitzkörpers 12 konzentrischen Ringfläche ausgebildet, der zusammen mit einem Schließkopf 15 eines im Ventilsitzträger 12 axial verschieblich angeordneten Ventilglieds 16 einen sog. Dichtsitz bildet. Der Schließkopf 15 ist an dem stirnseitigen Ende einer hohlzylindrischen Ventilnadel 17 des Ventilglieds 16 befestigt, z. B. angeschweißt. Die Ventilnadel 17 weist Radialbohrungen 18 auf und steht mit einem hier nicht dargestellten, im Ventilgehäuse ausgebildeten Kraftstoffzulauf in Verbindung, so dass Kraftstoff von dem Kraftstoffzulauf über die Ventilnadel 17 und den Radialbohrungen 18 in die Ventilkammer 13 gelangt und dort unter Druck an dem Dichtsitz ansteht. An dem Ventilglied 16 greift in bekannter Weise eine Ventilschließfeder 19 und ein Aktor 20 an, die in Figur 1 schematisch angedeutet sind. Der Aktor 20 ist z. B. ein Elektromagnet. Die Ventilschließfeder 19 presst den Schließkopf 15 auf den Ventilsitz 14 auf. Mittels des elektromagnetischen Aktors 20 wird der Schließkopf 15 gegen die Rückstellkraft der Ventilschließfeder 19 vom Ventilsitz 14 mehr oder weniger weit abgehoben.

Stromabwärts des Dichtsitzes sind im Ventilsitzkörper 12 Spritzlöcher 21 angeordnet, die jeweils mindestens zwei im Querschnitt gestufte Lochabschnitte aufweisen, und zwar einen stromaufwärtigen Locheintrittsabschnitt 22 mit kleinstem Lochquerschnitt und einer Locheintrittsöffnung 221 und einen stromabwärtigen Lochaustrittsabschnitt 23 mit größtem Lochquerschnitt und einer Lochaustrittsöffnung 231. Zwischen stromaufwärtigem Locheintrittsabschnitt 22 mit kleinstem Lochquerschnitt und stromabwärtigem Lochaustrittsabschnitt 23 mit größtem Lochquerschnitt können weitere, mit zunehmendem Querschnitt gestufte Lochabschnitte vorhanden sein. Alle Locheintrittsöffnungen 221 einerseits und alle Lochaustrittsöffnungen 231 andererseits liegen auf einem Teilerkreis in zueinander parallelen Ebenen, die sich quer zur Achse des Ventilsitzkörpers 12 erstrecken. Die Locheintrittsöffnungen 221 der Locheintrittsabschnitte 22 liegen dabei in der die Ventilkammer 13 begrenzenden, inneren Körperwand des Ventilsitzkörpers 12, und zwar in einer von dem als Ringfläche ausgebildeten Ventilsitz 14 umschlossenen, zentralen Zone der inneren Körperwand des Ventilsitzkörpers 12, und die Lochaustrittsöffnungen 231 der Lochaustrittsabschnitte 23 liegen dabei in der von der Ventilkammer 13 abgekehrten, äußeren Körperwand des Ventilsitzkörpers 12, und zwar in einem hier kalottenförmig geformten, zentralen Bereich des Ventilsitzkörpers 12. Im dargestellten Ausführungsbeispiel ist in die vom Ventilsitz 14 umschlossene, zentrale Zone der inneren Körperwand des Ventilsitzkörpers 12 eine muldenförmige Vertiefung 24 eingeformt, in der die Locheintrittsöffnungen 221 liegen. Die Spritzlöcher 21 sind im Ventilsitzkörper 12 so ausgerichtet, dass ihre Lochachsen unter einem spritzen Winkel zur Achse des Ventilsitzkörpers 12 geneigt sind.

Um Ablagerungen von verbranntem Kraftstoff an den umlaufenden Kanten der Lochaustrittsöffnungen 231 zu verhindern und damit einem Langzeitanstieg der Russemission im Abgas entgegenzuwirken, ist in die von der Ventilkammer 13 abgekehrte Außenwand des Ventilsitzkörpers 12 eine Nut 25 so eingearbeitet, dass sie mit stromabwärts weisender Nutöffnung durch alle Lochaustrittsabschnitte 23 hindurch verläuft und so alle Lochaustrittsabschnitte 23 der Spritzlöcher 21 miteinander verbindet. Die Nut 25 ist hierzu kreisringförmig ausgebildet. Die Nutbreite ist kleiner als der Durchmesser der Lochaustrittsöffnungen 231. In Figur 3 und 4 sind für ein Spritzloch 21 im Ventilsitzkörper 12 Nut 25 und Spritzloch 21 mit Locheintrittsabschnitt 22, Locheintrittsöffnung 221, Lochaustrittsabschnitt 23 und Lochaustrittsöffnung 231 in Draufsicht und Schnitt vergrößert dargestellt. Die Spritzlöcher 21 und die Nut 25 werden direkt im MIM-(Metallpulverspritz-)Prozess bei der Herstellung des Ventilsitzkörpers 16 realisiert.

## Patentansprüche

1. Einspritzventil für Brennkraftmaschinen, mit einem von einem Ventilsitz (14) und einem Schließkopf (15) eines Ventilglieds (16) gebildeten Dichtsitz und mit mehreren, stromabwärts des Dichtsitzes angeordneten Spritzlöchern (21), die jeweils mindestens einen stromaufwärtigen Locheintrittsabschnitt (22) mit kleinstem Lochquerschnitt und einer Locheintrittsöffnung (221) und einen stromabwärtigen Lochaustrittsabschnitt (23) mit größtem Lochquerschnitt und einer Lochaustrittsöffnung (231) aufweisen, **dadurch gekennzeichnet, dass** zwischen dem stromaufwärtigen Locheintrittsabschnitt (22) mit kleinstem Lochquerschnitt und dem stromabwärtigen Lochaustrittsabschnitt (23) mit größtem Lochquerschnitt der Spritzlöcher (21) wenigstens eine Stufe vorgesehen ist, so dass der größte Lochquerschnitt größer ist als der kleinste Lochquerschnitt und die Lochaustrittsabschnitte (23) über eine Nut (25) mit stromabwärts weisender Nutöffnung miteinander verbunden sind.

2. Einspritzventil nach Anspruch 1, **dadurch gekennzeichnet, dass** die Nutbreite kleiner ist als der Lochdurchmesser der Lochaustrittsöffnungen (231).

3. Einspritzventil nach Anspruch 1 oder 2, **dadurch gekennzeichnet, dass** Ventilsitz (14), Spritzlöcher (21) und Nut (25) in einem eine Ventilkammer (13) stromabwärts abschließenden Ventilsitzkörper (12) so angeordnet sind, dass der Ventilsitz (14) konzentrisch zur Achse des Ventilsitzkörpers (12)) an einer die Ventilkammer (13) begrenzenden, inneren Körperwand des Ventilsitzkörpers (12) ausgebildet ist und die Locheintrittsöffnungen (221) der Locheintrittsabschnitte (22) in einer vom Ventilsitz (14) umschlossenen Zone der inneren Körperwand und die Lochaustrittsöffnungen (231) der Lochaustrittsabschnitte (23) in der von der Ventilkammer (13) abgekehrten äußeren Körperwand des Ventilsitzkörpers (12) liegen.

4. Einspritzventil nach Anspruch 3, **dadurch gekennzeichnet, dass** die Locheintrittsöffnungen (221) aller Locheintrittsabschnitte (22) der Spritzlöcher (21) in einer muldenförmigen Vertiefung (24) liegen, die in der vom Ventilsitz (14) umschlossenen Zone der inneren Körperwand des Ventilsitzkörpers (12) ausgebildet ist.

5. Einspritzventil nach Anspruch 3 oder 4, **dadurch gekennzeichnet, dass** die Lochaustrittsöffnungen (231) aller Lochaustrittsabschnitte (23) der Spritzlöcher (21) auf einem zur Achse des Ventilsitzkörpers (12) konzentrischen Teilerkreis angeordnet sind und die Nut (25) kreisringförmig ausgebildet ist.

6. Einspritzventil nach einem der Ansprüche 3 bis 5, **dadurch gekennzeichnet, dass** die Spritzlöcher (19) im Ventilsitzkörper (12) so ausgerichtet sind, dass ihre Lochachsen unter einem spitzen Winkel zur Achse des Ventilsitzkörpers (12) geneigt sind.

7. Einspritzventil nach einem der Ansprüche 3 bis 6, **dadurch gekennzeichnet, dass** der Ventilsitzkörper (12) an einem Ventilsitzträger (11) fluiddicht befestigt und das Ventilglied (16) im Ventilsitzträger (11) axial verschiebbar angeordnet und mittels eines Aktors betätigbar ist.

8. Einspritzventil nach einem der Ansprüche 3 bis 7, **dadurch gekennzeichnet, dass** der Ventilsitzkörper (12) mittels Metallpulverspritzgießen hergestellt ist.

## Claims

1. Injection valve for internal combustion engines, having a sealing seat formed by a valve seat (14) and by a closing head (15) of a valve element (16), and having multiple spray holes (21) which are arranged downstream of the sealing seat and which each have at least one upstream hole inlet section (22), with a smallest hole cross section and with a hole inlet opening (221), and one downstream hole outlet section (23), with a largest hole cross section and with a hole outlet opening (231), **characterized in that**, between the upstream hole inlet section (23) with smallest hole cross section and the downstream hole outlet section (23) with largest hole cross section of the spray holes (21), there is provided at least one step such that the largest hole cross section is larger than the smallest hole cross section, and the hole outlet sections (23) are connected to one another by way of a groove (25) with a groove opening pointing downstream.

2. Injection valve according to Claim 1, **characterized in that** the groove width is smaller than the hole diameter of the hole outlet openings (231).

3. Injection valve according to Claim 1 or 2, **characterized in that** valve seat (14), spray holes (21) and groove (25) are arranged in a valve seat body (12) which closes off a valve chamber (13) in a downstream direction, said arrangement being such that the valve seat (14) is formed concentrically with respect to the axis of the valve seat body (12) on an inner body wall, which delimits the valve chamber (13), of the valve seat body (12) and the hole inlet openings (221) of the hole inlet sections (22) are situated in a zone, which is enclosed by the valve seat (14), of the inner body wall and the hole outlet openings (231) of the hole outlet sections (23) are situated in the outer body wall, which is averted from the valve chamber (13), of the valve seat body (12).

4. Injection valve according to Claim 3, **characterized in that** the hole inlet openings (221) of all of the hole inlet sections (22) of the spray holes (21) are situated in a depression-like recess (24) which is formed **in that** zone of the inner body wall of the valve seat body (12) which is enclosed by the valve seat (14).

5. Injection valve according to Claim 3 or 4, **characterized in that** the hole outlet openings (231) of all of the hole outlet sections (23) of the spray holes (21) are arranged on a reference circle that is concentric with respect to the axis of the valve seat body (12), and the groove (25) is of circular form.

6. Injection valve according to one of Claims 3 to 5, **characterized in that** the spray holes (19) in the valve seat body (12) are oriented such that their hole axes are inclined at an acute angle with respect to the axis of the valve seat body (12).

7. Injection valve according to one of Claims 3 to 6, **characterized in that** the valve seat body (12) is fastened in fluid-tight fashion to a valve seat carrier (11), and the valve element (16) is arranged in axially displaceable fashion in the valve seat carrier (11) and can be actuated by way of an actuator.

8. Injection valve according to one of Claims 3 to 7, **characterized in that** the valve seat body (12) is produced by way of metal powder injection moulding.

## Revendications

1. Soupape d'injection pour moteurs à combustion interne, comprenant un siège d'étanchéité formé par un siège de soupape (14) et une tête de fermeture (15) d'un organe de soupape (16), et comprenant plusieurs trous d'injection (21) disposés en aval du siège d'étanchéité, lesquels présentent à chaque fois au moins une portion d'entrée de trou amont (22) avec une section transversale de trou la plus petite et une ouverture d'entrée de trou (221), et une portion de sortie de trou aval (23) avec une section transversale de trou la plus grande et une ouverture de sortie de trou (231), **caractérisée en ce qu'**entre la portion d'entrée de trou amont (22) ayant la section transversale de trou la plus petite et la section de sortie de trou aval (23) ayant la section transversale de trou la plus grande des trous d'injection (21), est prévu au moins un gradin de telle sorte que la section transversale de trou la plus grande soit supérieure à la section transversale de trou la plus petite et que les portions de sortie de trou (23) soient connectées les unes aux autres par le biais d'une rainure (25) avec une ouverture de rainure orientée vers l'aval.

2. Soupape d'injection selon la revendication 1, **caractérisée en ce que** la largeur de rainure est inférieure au diamètre de trou des ouvertures de sortie de trou (231).

3. Soupape d'injection selon la revendication 1 ou 2, **caractérisée en ce que** le siège de soupape (14), les trous d'injection (21) et la rainure (25) sont disposés dans un corps de siège de soupape (12) fermant vers l'aval une chambre de soupape (13) de telle sorte que le siège de soupape (14) soit réalisé de manière concentrique à l'axe du corps de siège de soupape (12) au niveau d'une paroi de corps intérieure du corps de siège de soupape (12) délimitant la chambre de soupape (13) et que les ouvertures d'entrée de trou (221) des portions d'entrée de trou (22) soient situées dans une zone de la paroi de corps intérieure entourée par le siège de soupape (14) et que les ouvertures de sortie de trou (231) des portions de sortie de trou (23) soient situées dans la paroi de corps extérieure du corps de siège de soupape (12) opposée à la chambre de soupape (13).

4. Soupape d'injection selon la revendication 3, **caractérisée en ce que** les ouvertures d'entrée de trou (221) de toutes les portions d'entrée de trou (22) des trous d'injection (21) sont situées dans un renfoncement en forme de creux (24) qui est réalisé dans la zone de la paroi de corps intérieure du corps de siège de soupape (12) entourée par le siège de soupape (14).

5. Soupape d'injection selon la revendication 3 ou 4, **caractérisée en ce que** les ouvertures de sortie de trou (231) de toutes les portions de sortie de trou (23) des trous d'injection (21) sont disposées sur un cercle diviseur concentrique à l'axe du corps de siège de soupape (12) et la rainure (25) est réalisée sous forme annulaire circulaire.

6. Soupape d'injection selon l'une quelconque des revendications 3 à 5, **caractérisée en ce que** les trous d'injection (19) dans le corps de siège de soupape (12) sont orientés de telle sorte que leurs axes de trou soient inclinés suivant un angle aigu par rapport à l'axe du corps de siège de soupape (12).

7. Soupape d'injection selon l'une quelconque des revendications 3 à 6, **caractérisée en ce que** le corps de siège de soupape (12) est fixé de manière étanche aux fluides au niveau d'un support de siège de soupape (11) et l'organe de soupape (16) est disposé de manière déplaçable axialement dans le support de siège de soupape (11) et peut être actionné au moyen d'un actionneur.

8. Soupape d'injection selon l'une quelconque des revendications 3 à 7, **caractérisée en ce que** le corps de siège de soupape (12) est fabriqué par moulage par injection de poudre métallique.
